# EUROPÄISCHE PATENTSCHRIFT

(11) **EP 2 433 747 B1**
(45) Veröffentlichungstag und Bekanntmachung des Hinweises auf die Patenterteilung: **17.04.2013**
(21) Anmeldenummer: 10179267.9
(22) Anmeldetag: 24.09.2010
(51) Int. Cl.: B24B 9/10, B24B 55/02

(54) **Verfahren und Vorrichtung zum Schleifen der parallel zueinander verlaufenden Kanten von Glasplatten**
Method and device for grinding edges of glass boards running parallel to each other
Procédé et dispositif de ponçage des arêtes de plaques en verre s'étendant parallèlement les unes par rapport aux autres

(43) Veröffentlichungstag der Anmeldung: 28.03.2012
(73) Patentinhaber: Benteler Maschinenbau GmbH, 33602 Bielefeld (DE)
(72) Erfinder: Linnenbrügger, Christoph, 33729 Bielefeld (DE); Korswird, Joachim, 49565 Bramsche (DE); Schnitker, Martin, 33449 Langenberg (DE)
(74) Vertreter: Specht, Peter

(56) Entgegenhaltungen:
- DE-A1- 10 020 800
- DE-A1-102008 027 050
- US-A1- 2003 236 060
- US-A1- 2007 141 961

## Beschreibung

Die Erfindung betrifft ein Verfahren zum Schleifen der parallel zueinander verlaufenden Kanten von Glasplatten, die kontinuierlich mittels eines Horizontalförderers an den rotierend antreibbaren Schleifwerkzeugen vorbei transportierbar sind, und dass jedes Schleifwerkzeug durch einen Kühlmittelstrom beaufschlagbar ist Die Erfindung betrifft darüber hinaus eine Vorrichtung zur Durchführung des erfindungsgemäßen Verfahrens.

Anlagen zum Schleifen der Kanten von Glasplatten sind bekannt Bei diesen Anlagen wird jede Kante der Glasplatte durch mindestens drei hintereinander angeordnete Schleifwerkzeuge bearbeitet. Dadurch ist der konstruktive Aufwand für eine derartige Anlage relativ hoch. Die Vorschubgeschwindigkeit der zu bearbeitenden Glasplatte ist materialbedingt relativ gering, während die Umfangsgeschwindigkeiten der Schleifwerkzeuge relativ hoch sind. Materialbedingt ist es unbedingt erforderlich, dass die Schleifwerkzeuge mittels einer Kühlflüssigkeit während des Schleifvorganges gekühlt werden. Diese Kühlflüssigkeit wird über eine Zuführleitung zugeführt und die Kühlflüssigkeit wird aufgefangen und zur weiteren Verwendung wieder aufbereitet

Die flächigen, die Dicke der Glasplatte bestimmenden Flächen sind besonders hochwertig und je nach Verwendungszweck mit einer Beschichtung aus einem hochwertigen Material versehen. Durch die bisherige Kühlmittelzuführung ist es unvermeidbar, dass Kühlmittel auf diese flächigen Oberflächen gespritzt wird. Dies führt zu einer Beeinträchtigung der Oberfläche bzw. der Beschichtung, so dass eine Nacharbeit erforderlich ist.

Bei den bislang bekannten Anlagen ist nicht nur der konstruktive Aufwand, bedingt durch drei hintereinander angeordnete Schleifwerkzeuge, sehr aufwendig, sondern die Oberflächengüte der die Dicke der Glasplatte bestimmende Fläche bzw. der Beschichtung ist nur durch Nacharbeit zu erzielen.

Die US 2003/0236060 offenbart eine Schleifmaschine für Glasplatten, bei der mehrere Schleifstationen hintereinander angeordnet sind. Jede Schleifstation kann dabei ein Zuführsystem für ein Kühlmittel aufweisen.

Die DE 100 20 800 zeigt eine Vorrichtung zum Finishen einer Kante einer Glasplatte, bei der eine Schleifscheibe an ihrer oberen und ihrer unteren Kante mit Kühlflüssigkeit besprüht wird. Ferner wird eine Mischung aus Glasstaub und Wasser über eine Vakuumeinrichtung gesammelt, die innerhalb des Gehäuses während des Schleifens der Glasplatte erzeugt wird.

Der Erfindung liegt die Aufgabe zugrunde, ein Verfahren der eingangs näher beschriebenen Art aufzuzeigen, bei dessen Umsetzung der konstruktive Aufwand einer Anlage minimiert ist und die bearbeiteten Glasplatten eine Oberflächengüte aufweisen, die ohne Nacharbeit den Anforderungen entspricht. Der Erfindung liegt ferner die Aufgabe zugrunde, eine nach dem erfindungsgemäßen Verfahren arbeitende Vorrichtung aufzuzeigen, bei der zumindest der konstruktive Aufwand für die Anordnung der Schleifwerkzeuge vermindert wird, und die darüber hinaus so ausgelegt ist, dass die flächigen Oberflächen bzw. die Beschichtungen während des Schleifvorganges frei von dem Kühlmittel bleiben.

Die auf das Verfahren gerichtete Aufgabe wird durch den gegenstand des Anspruchs 1 gelöst.

Der konstruktive Aufwand für eine nach dem erfindungsgemäßen Verfahren arbeitende Vorrichtung wird bereits dadurch gemindert, dass die Anzahl der Schleifaggregate auf zwei Stück herabgesetzt wird, wobei vorzugsweise favoriist, dass jede Kante mittels eines einzigen Schleifaggragates bearbeitet wird.

Da der Kühlmittelstrom nunmehr von der Seite der Glasplatte auf das Schleifwerkzeug gerichtet ist, wird wirksam verhindert, dass Kühlmittel auf die flächigen Seiten der Glasplatte gespritzt wird. Durch die Aufteilung des Kühlmittelstromes in einer Vielzahl von Kühlmittelfeinströmen wird eine optimale Verteilung des Kühlmittels und somit eine bestmögliche Kühlung des Schleifwerkzeuges erreicht.

Da nunmehr das Kühlmittel mittels der an die Vakuumquelle angeschlossenen Kühlmittelabsaugleitungen absaugbar ist, wobei die Höhe des Vakuums und der Durchmesser der Absaugleitung so aufeinander abgestimmt sind, dass das Kühlmittel ausschließlich in Richtung zur Absaugleitung gelangt, ist ein Aufspritzen auf die flächigen Seiten der Glasplatte wirksam verhindert.

Da nunmehr die Position jedes Schleifwerkzeuges höhenmäßig ermittelt und der Durchmesser des Schleifwerkzeuges erFasst wird, kann die Bearbeitung der Kante bereits durch ein einziges Schleifwerkzeug erfolgen, da sich die Position der Umfangsfläche des Schleifwerkzeuges zur Kante nicht verändert, sinngemäß während des Schleifvorganges eine Nachstellung erfolgen kann. Dieser Vorgang wird als Kalibrierung bezeichnet. Durch die Kalibrierung und die höhenmäßige Erfassung des Schleifwerkzeuges ist es möglich, dass in Abstimmung der Vorschubgeschwindigkeit der Glasplatte mit der Zustellbewegung des Schleifwerkzeuges eine als glattflächig anzusehende Fase geschliffen wird.

Durch das Anschleifen der Fasen in den Eckbereichen der Glasplatten wird ein zusätzlicher Arbeitsgang verhindert, so dass die Wirtschaftlichkeit einer nach dem erfindungsgemäßen Verfahren arbeitenden Anlage erhöht wird.

In weiterer Ausgestaltung ist vorgesehen, dass die Luftabsaugströmung derart intensiv ist, dass die Zentrifugalkraft des Schleifwerkzeuges während des Schleifvorganges überwunden wird, sodass ein Freiraum für die Luft gebildet wird.

Durch diesen Freiraum entsteht sinngemäß eine Luftblase, sodass das Kühlmittel kontinuierlich in diesen Freiraum einströmen kann, wodurch verhindert wird, dass das Kühlmittel auf die flächigen Seiten der Glasplatte gelangt.

Es ist ferner noch vorteilhaft für das erfindungsgemäße Verfahren, wenn mittels einer dem Schleifwerkzeug zugeordneten Schleifvorrichtung das Schleifwerkzeug in den Sollzustand überführt wird, d.h. das Schleifwerkzeug, üblicherweise eine Schleifscheibe, wird auf der Umfangsfläche bearbeitet, sodass die durch die Abnutzung sich ergebenden Veränderungen der Umfangsfläche eliminiert werden, d.h. die Oberflächengüte der Umfangsfläche der Schleifscheibe wird stets optimiert.

Die auf die Vorrichtung zum Schleifen der parallel zueinander verlaufenden Kanten von Glasplatten gerichtete Aufgabe, insbesondere zur Durchführung des Verfahrens, wird mit einer Vorrichtung gemäß Anspruch 4 gelöst.

Der konstruktive Aufwand wird bei der Vorrichtung dadurch verringert, dass jede Kante der Glasscheibe mit maximal zwei Schleifwerkzeugen, vorzugsweise jedoch mit einem Schleifwerkzeug bearbeitet wird. Dies wird durch die nachfolgend erläuterten Aggregate ermöglicht. Wesentlich ist jedoch für die Vorrichtung, dass die Kühlmittelzuführleitung seitlich an der Schleifscheibe bzw. dem Schleifwerkzeug vorbeigeführt ist, und dass der Kühlmittelstrom durch das Umlenk- und Stromaufteilsegment in Richtung zum Schleifwerkzeug umgeleitet und aufgeteilt wird, in der Form, dass die Schleifscheibe bzw. das Schleifwerkzeug halbkreisförmig umschlungen ist, sodass die Kühlmittelzufuhr über einen Winkel erfolgt, der im Bereich von 180° liegen kann.

Um das Schleifwerkzeug bzw. die Schleifscheibe in kürzester Zeit im Bedarfsfalle zu wechseln ist vorgesehen, dass jedes Schleifwerkzeug mittels einer Spannvorrichtung auf der rotierend antreibbaren Schleifspindel festgesetzt ist, und dass jedes Schleifwerkzeug in einem mehrteiligen Gehäuse angeordnet ist, wobei die einzelnen Gehäuseteile übereinander angeordnet sind, dass vorzugsweise drei Gehäuseteile vorgesehen sind, und dass dem mittleren Gehäuseteil das Schleifwerkzeug zugeordnet ist, dass das obere Gehäuseteil ortsfest ist, und das untere Gehäuseteil um eine vertikale Achse zur Entnahme des von der Schleifspindel freigegebenen Schleifwerkzeuges schwenkbar ist, und dass das Umlenk- und Stromaufteilsegment in dem mittleren Gehäuseteil angeordnet oder dass das Umlenk- und Stromaufteilsegment das mittlere Gehäuseteil bildet.

Das obere, dem Antrieb des Schleifwerkzeuges zugeordnete Gehäuseteil, dient beispielsweise der Lagerung der Schleifspindel in unmittelbarer Nähe des Schleifwerkzeuges. Wenn in dem mittleren Gehäuseteil das Schfeifwerkzeug rotiert, und dieses Gehäuseteil das Umlenk- und Stromaufteilsegment beinhaltet oder als Umlenk- und Stromaufteilsegment ausgebildet ist, wird nicht nur eine optimale Führung des Kühlmittelstromes erreicht, sondern der konstruktive Aufwand ist minimiert.

Da das untere, dem Antrieb des Schleifwerkzeuges abgewandte Gehäuseteil, um die vertikale Achse schwenkbar ist, gelangt das Schleifwerkzeug nach Freigabe von der Schleifspindel in dieses Gehäuseteil und kann dann manuell entnommen werden. Die Spannvorrichtung ist so ausgelegt, dass ein Lösen bzw. Entriegeln des Schleifwerkzeuges von außen möglich ist.

Damit das abzusaugende Kühlmittel ausschließlich in Richtung zur Absaugleitung angesaugt wird, ist vorgesehen, dass das dem Schleifwerkzeug zugeordnete Gehäuseteil an dem der Vakuumquelle zugeordnete Gehäuseteil an der dem Vakuumerzeuger zugeordneten Seite diese Richtung querschnittsmäßig vergrößert. Dadurch kann durch das Vakuum die Zentrifugalkraft des Schleifwerkzeuges überwunden werden.

Das der Vakuumquelle zugeordnete Ende dieses Gehäuseteiles ist als Flansch zur Verbindung mit der Kühlmittelabsaugleitung ausgebildet.

Beim Schleifen der Kanten der Glasplatte entstehen Schleifspäne mit einer relativ geringen Korngröße, die Härte dieser Späne ist jedoch besonders hoch. Zur Ausscheidung dieser Späne ist vorgesehen, dass zwischen dem Vakuumerzeuger und der Kühlmittelabsaugleitung ein Separator zur Ausscheidung von Feststoffpartikeln vorgesehen ist. Dabei ist dann noch vorgesehen, dass der Querschnitt der Kühlmittelabsaugleitung größer ist, als der Querschnitt der Kühlmittelzuführleitung. Dadurch wird zusätzlich noch verhindert, dass Kühlmittel auf die zu bearbeitende Glasplatte gelangt.

Bei der in Rede stehenden Vorrichtung ist es notwendig, dass diverse Aggregate zumindest auf die Breite der durchlaufenden Glasplatten eingestellt werden. Es ist deshalb vorgesehen, dass die Vorrichtung ein ortsfestes Portal als Traggerüst für zumindest den Horizontalförderer, einer mittig und unterhalb der Durchlaufebene der Glasplatten liegenden Stützleiste, die beiden die Schleifwerkzeuge aufweisenden Schleifaggregate und einen Stelltrieb für die Stützleiste aufweist.

Zur sicheren Führung der Glasplatten während des Schleifvorganges ist vorgesehen, dass der Horizontalförderer aus zwei im Abstand zugeordneten Kante der Glasplatte stehenden, an mindestens eine Vakuumquelle angeschlossenen Saugbandförderern besteht, und dass mittels eines Stelltriebes mindestens ein Saugbandförderer und mindestens ein Schleifaggregat verstellbar ist.

Eine konstruktive einfache Lösung für einen Stellantrieb der Stützschiene ist gegeben, wenn dieser quer zur Transportrichtung der Saugbandförderer wirksam ist, und dass der Stellantrieb zwei beabstandete Verstellriemen enthält.

Die Anpassung des Verstellweges der mittigen Stützschiene ist besonders einfach, wenn jeder Verstellriemen aus zwei beabstandeten Einzelriemen besteht, dass die Umlenkrollen jedes Verstellriemens derart unterschiedliche Durchmesser aufweisen, dass die Umlaufgeschwindigkeit des einen Einzelriemen doppelt so groß ist, wie die des anderen Einzelriemens.

Der Förderriemen mit der höheren Geschwindigkeit könnte als Antriebsriemen gesehen werden und der Förderriemen mit der geringeren Umlaufgeschwindigkeit als Verstellriemen für den Saugbandförderer und gegebenenfalls auch für das Schleifaggregat.

Bekanntlich ist Glas ein Material mit einer extrem hohen Härte. Es sind deshalb entsprechende Schleifwerkzeuge notwendig. Auf Grund der Härte von Glas ist jedoch eine Abnutzung der Umfangsfläche des Schleifwerkzeuges gegeben. Da jedoch die zu bearbeitenden Kanten eine hohe Oberflächengüte aufweisen müssen, ist vorgesehen, dass jedem Schleifwerkzeug eine Schärfvorrichtung derart zugeordnet ist, dass die Umfangsfläche der Schleifscheibe bzw. Schleifwerkzeuges als glattflächig angesehen werden kann. Der Vorteil liegt darin, dass für das Schärfen des Schleifwerkzeuges keine Demontage notwendig ist. Das Schärfen des Schleifwerkzeuges wird auch als ein Abziehen bezeichnet. An Hand der beiliegenden Zeichnungen wird die Erfindung noch näher erläutert.

Es zeigen:
- Figur 1: eine Teilansicht einer erfindungsgemäßen Anlage zum Schleifen der Kanten von Glasplatten, die Schleifstation mit zwei Schleifaggregaten in perspektivischer Darstellung zeigend,
- Figur 2: das Portal der Vorrichtung gemäß der Figur 1 als Einzelheit in perspektivischer Darstellung,
- Figur 3: das mit dem Schleifwerkzeug ausgerüstete Schleifaggregat und das dem Schleifwerkzeug zugeordnete Gehäuse in einer sprengbildlichen Darstellung,
- Figur 4: eine der Figur 3 entsprechende Darstellung, jedoch im montieren Zustand und
- Figur 5: den Stelltrieb zur Verstellung der Saugbandförderer als Einzelheit in perspektivischer Darstellung.

Aus Gründen der vereinfachten Darstellung ist in den Figuren eine komplette Anlage zum Schleifen der gegenüberliegenden Kanten von Glasplatten nicht dargestellt. Die Figur 1 zeigt in perspektivischer und vereinfachter Darstellung die Schleifstation 10. Diese Schleifstation 10 enthält ein in der Figur 2 als Einzelheit genauer dargestelltes Portalgestell 11. Dieses Portalgestell 11 besteht im Wesentlichen aus zwei seitlichen und vertikal stehenden Säulen 12, 13, einer oberen Schlittenführung 14 und einer quer zu den Säulen 12, 13 stehenden Quertraverse 15. Dieser Quertraverse 15 sind paarweise angeordnete Umlenkrollen 16, 17 zugeordnet, über die nicht dargestellte Förderriemen geführt sind. Diese Umlenkrollen 16, 17 sind Teil eines nicht dargestellten Stelltriebes für die Glasplatten fixierende Saugbandförderer 18, 19. Die Saugbandförderer 18, 19 sind an sich bekannt und weisen einen Saugkasten auf, der an eine Vakuumquelle 20 angeschlossen ist. Zum Transport der nicht dargestellten Glasplatten ist jeder Saugbandförderer 18, 19 mit einem andeutungsweise dargestellten, gelochten Transportriemen ausgerüstet.

Die Schleifstation 10 enthält zwei an Hand der Figur 3 noch näher erläuterte Schleifaggregate 21, 22, die im Abstand zu den Saugbandförderern 18, 19 stehen und an den aneinander abgewandten Seiten der Saugbandförderer 18, 19 verstellbar angeordnet sind. Jedes Schleifaggregat 21, 22 ist mit einer Schärfvorrichtung 23, 24 ausgestattet, um nach einer bestimmten Abnutzung das Schleifwerkzeug des Schleifaggregates 21, 22 zu bearbeiten.

An jedes Schleifaggregat 21, 22 ist eine Kühlmittelabsaugleitung 25, 26 angeschlossen, die als Kühlgehäuse ausgebildet sind, und in einem nicht näher erläuterten Separator 27, 28 einmünden. Mittels dieser Separatoren 27, 28 werden die Feststoffpartikel aus dem Kühlwasser entfernt. Jeder Separator 27, 28 ist mit einem Vakuumerzeuger 29, 30 leitend verbunden. Das Kühlwasser wird von dort in einen nicht dargestellten Kühlwasserbehälter geleitet und zur weiteren Kühlung der Schleifwerkzeuge verwendet.

Die Figuren 3 und 4 zeigen das in der Darstellung gemäß der Figur 1 linke Schleifaggregat 21 jeweils in perspektivischen Darstellungen. Das Schleifaggregat 22 der gegenüberliegenden rechten Seite ist spiegelbildlich aufgebaut. Das Schleifaggregat 21 enthält ein Schleifwerkzeug 31 in Form einer Schleifscheibe, die mittels einer nicht näher erläuterten Spannvorrichtung 32 auf die Schleifspindel 33 aufgesetzt ist. Auf das gegenüberliegende Ende der Schleifspindel 33 ist eine Riemenscheibe 34 aufgesetzt, sodass die Schleifspindel 33 über einen nicht dargestellten Riemen und mit einem Motor antreibbar ist.

Das Schleifwerkzeug 31 liegt innerhalb eines Gehäuses 35, welches im dargestellten Ausführungsbeispiel aus einem oberen, der Schleifspindel 33 zugewandten Gehäuseteil 36, einem mittleren Gehäuseteil 37 und einem unteren, der Schleifspindel 33 abgewandten Gehäuseteil 38 besteht. Die Gehäuseteile 36 und 38 sind in Richtung zur Kühlmittelabsaugleitung 25 geöffnet. Wie insbesondere die Figur 4 zeigt, ist das Schleifaggregat 21 so gestaltet, dass das Schleifwerkzeug 31 im Übergangsbereich zwischen dem mittleren Gehäuseteil 37 und dem unteren Gehäuse 38 rotiert.

Das der Kühlmittelabsaugleitung 25 abgewandt liegende Segment bzw. bogenförmig ausgebildete Endbereich des mittleren Gehäuseteils 37 ist als Umlenk-und Stromaufteilsegment ausgebildet, und nach außen hin geschlossen. Dieses Gehäuseteil 37 ist mit einem Anschluss 39 für die nicht dargestellte Kühlmittelzuführlekung ausgestattet Der einströmende Kühlmittelstrom trifft auf das der Kühlmittelabsaugleitung 25 abgewandt liegende Ende auf und wird umgeleitet und aufgeteilt Dieser Endbereich des Gehäuseteils 37 ist mit einem inneren Ring versehen, der eine Vielzahl von Bohrungen mit einem relativ geringen Durchmesser aufweist Durch diese Bohrungen hindurch werden viele Einzelströme auf das Schleifwerkzeug 31 geleitet Das mittlere Gehäuseteil 37 ist über einen Flansch 40 mit der Kühlmittelabsaugleitung 25 verbunden. Der Bereich zwischen dem Schleifwerkzeug 31 und dem Flansch 40 ist als Kühlgehäuse ausgebildet und erweitert sich querschnittsmäßig in Richtung zum Flansch 40.

Das untere Gehäuseteil 38 ist um eine vertikale Achse schwenkbar. Wird das Schleifwerkzeug 31 nach Betätigen der Spannvorrichtung 32 von der Schleifspindel 33 freigegeben, kann das untere Gehäuseteil 38 geschwenkt werden, und das Schleifwerkzeug entnommen werden. Zum Wechseln des Schleifwerkzeuges 31 sind demzufolge keine Montagearbeiten notwendig.

Die Figur 4 zeigt das Schleifaggregat 21 in montierten Zustand. Deutlich ist die Lage des Schlelfwerkzeuges 31 zu erkennen. Die Figur zeigt außerdem, dass das Schleifaggregat 21 äußerst kompakt ist Die Figur zeigt ferner, dass das obere Gehäuseteil 36 innerhalb des mittleren Gehäuseteiles 37 liegt.

Die Figur 5 zeigt in Verbindung mit der Figur 1, dass stets mittig zwischen den verfahrbaren Saugbandförderem 18, 19 eine Stützschiene 41 vorgesehen ist, die unterhalb der Durchlaufebene der zu bearbeitenden Glasplatten steht Quer zu dieser Stützschiene 41 sind zwei Verstellriemen 42, 43 vorgesehen, die quer zur Stützschiene 41 bzw. zu den Saugbandförderern 18, 19 arbeiten. Diese Verstellriemen 42, 43 bildern einen Stellantrieb für die Stützschiene 41. Die Verstellriemen 42, 43 werden vom Saugbandförderer 18, 19 angetrieben, sodass die Stützschiene 41 bewegt wird. Jeder Versteltriemen 42, 43 besteht aus zwei einzelnen Riementrieben 44, 45 wobei die Umlenkrollen vom Durchmesser her so aufeinander abgestimmt sind, dass die Umlaufgeschwindigkeit der Einzelriemen 45 50% der Umlaufgeschwindigkeit der Einzelriemen 44 beträgt. Dadurch wird die Stützschiene 41 mit der halben Antriebsgeschwindigkeit bewegt. Da die Einzelriemen 44, 45, bedingt durch die kleineren Durchmesser der Umlenkrollen, mit der halben Geschwindigkeit umlaufen, wie die Verstellriemen 42, 43, wird auch die Stützleiste 41 mit der halben Geschwindigkeit verfahren der Saugbandförderer 18 bzw. 19, sodass die Stützleiste 41 stets mittig zwischen den Saugbandförderern 18, 19 steht.

Die Erfindung ist nicht auf das dargestellte Ausführungsbeispiel beschränkt. Wesentlich ist, dass verfahrensmäßig der Kühlmittelstrom durch ein Umlenkund Stromaufteilelement so umgelenkt wird, dass dieser von der Seite der Glasplatte her auf das Schleifwerkzeug 31 auftrifft, wobei in vorteilhafter Weise dieser Kühlmittelstrom in eine Vielzahl von Einzelströmen aufgeteilt wird. Ferner ist von Bedeutung, dass jede Glaskante durch maximal zwei Schleifaggregate 21, 22 vorzugsweise jedoch immer nur durch ein Schleifaggregat bearbeitet wird, und dass die Vorschubgeschwindigkeit der Glasplatte und die Zustellbewegung jedes Schleifaggregates 21, 22 so aufeinander abgestimmt sind, dass in den Eckbereichen der Glasplatte eine glattflächige Fase angeschliffen werden kann.

### Bezugszeichenliste

- 10: Schleifstation
- 11: Portalgestell
- 12: Säule
- 13: Säule
- 14: Schlittenführung
- 15: Quertraverse
- 16: Umlenkrolle
- 17: Umlenkrolle
- 18: Saugbandförderer
- 19: Saugbandförderer
- 20: Vakuumquelle
- 21: Schleifaggregat
- 22: Schleifaggregat
- 23: Schärfvorrichtung
- 24: Schärfvorrichtung
- 25: Kühlmittelabsaugleitung
- 26: Kühlmittelabsaugleitung
- 27: Separator
- 28: Separator
- 29: Vakuumerzeuger
- 30: Vakuumerzeuger
- 31: Schleifwerkzeug
- 32: Spannvorrichtung
- 33: Schleifspindel
- 34: Riemenscheibe
- 35: Gehäuse
- 36: Gehäuseteil
- 37: Gehäuseteil
- 38: Gehäuseteil
- 39: Anschlussteil
- 40: Flansch
- 41: Stützschiene
- 42: Verstellriemen
- 43: Verstellriemen
- 44: Einzelriemen
- 45: Einzelriemen

## Patentansprüche

1. Verfahren zum Schleifen der parallel zueinander verlaufenden Kanten von Glasplatten, die kontinuierlich mittels eines Horizontalförderers an den aneinander gegenüberstehenden und rotierend antreibbaren Schleifwerkzeugen (21, 22) vorbei transportierbar sind, wobei jedes Schleifwerkzeug durch einen Kühlmittelstrom beaufschlagbar ist und jede Kante der Glasplatte mittels eines Schleifaggregates (21, 22) oder mittels zwei, in Durchlaufrichtung der Glasplatten gesehen, hintereinander angeordneten Schleifaggregate (21, 22) geschliffen wird, **dadurch gekennzeichnet, dass** der Kühlmittelstrom durch ein Umlenk-und Stromaufteilelement so umgelenkt wird, daß dieser von der Seite der Glasplatte her auf das Schleifwerkzeug (31) gerichtet ist, dass der Kühlmittelstrom in eine Vielzahl von Kühlmittelfeinströme aufgeteilt wird, und dass das Kühlmittel mittels einer an einem Vakuumerzeuger (29, 30) angeschlossenen Absaugleitung (25, 26) abgesaugt wird, wobei die Kühlmittelfeinströme in Richtung auf die Absaugleitung (25, 26) gerichtet sind, dass mittels einer Werkzeugvermesseinrichtung die Position jedes Schleifwerkzeuges (31) höhenmäßig ermittelt und der Durchmesser des Schleifwerkzeuges (31) erfasst wird und dass die Position jedes Schleifwerkzeuges (31) derart einstellbar ist, dass zumindest die Position der Schleifwerkzeuge (31) zur zugeordneten Kante der durchlaufenden Glasplatte kalibriert und die Ecken der Glasplatte zur Fase angeschliffen werden.

2. Verfahren nach Anspruch 1, **dadurch gekennzeichnet, dass** die Kühlmittelabsaugströmung derart intensiv ist, dass die Zentrifugalkraft des Schleifwerkzeuges (31) während des Schleifvorganges überwunden wird, sodass ein Freiraum für Luft gebildet wird.

3. Verfahren nach Anspruch 1, **dadurch gekennzeichnet, dass** mittels einer dem Schleifwerkzeug (31) zugeordneten Schärfvorrichtung (23, 24) das Schleifwerkzeug (31) in den Sollzustand überführt wird.

4. Vorrichtung zum Schleifen der parallel zueinander verlaufenden Kanten von Glasplatten, insbesondere zur Durchführung des Verfahrens nach Anspruch 1, die mit einem die Glasplatten transportierenden Horizontalförderer (18, 19) und die miteinander gegenüberstehenden, jeweils von einem Antrieb (21, 22) rotierend antreibbaren Schleifwerkzeugen (31) ausgestattet ist, und die zum Kühlen jedes Schleifwerkzeuges (31) mit einer Kühlmittelzuführleitung ausgestattet ist, **dadurch gekennzeichnet, dass** die Vorrichtung an jeder Seite der zu schleifenden Kante der Glasplatte mit einem Schleifaggregat (21, 22) oder mit zwei, in Durchlaufrichtung der Glasplatten gesehen, hintereinander angeordneten Schleifaggregaten (21, 22) ausgerüstet ist, die mit einem rotierend antreibbaren Schleifwerkzeug (31) ausgerüstet sind, dass jedem Schleifwerkzeug (31) eine seitliche Kühlmittelzuführleitung und eine im Abstand dazu angeordnete Kühlmittelabsaugleitung (25, 26) zugeordnet ist, und dass der zugeführte Kühlmittelstrom durch ein Umlenk- und Stromaufteilsegment (37) von der Seite des Glasplatte her in Richtung zum Schleifwerkzeug (31) umleit- und aufteilbar ist.

5. Vorrichtung nach Anspruch 4, **dadurch gekennzeichnet, dass** jedes Schleifwerkzeug (31) mittels einer Spannvorrichtung (32) auf der rotierend antreibbaren Schleifspindel (33) festgesetzt ist, und dass jedes Schleifwerkzeug (31) in einem mehrteiligen Gehäuse (36, 37, 38) angeordnet ist, wobei die einzelnen Gehäuseteile (36, 37, 38) übereinander angeordnet sind, dass vorzugsweise drei Gehäuseteile (36, 37, 38) übereinander angeordnet sind, dass dem mittleren Gehäuse (37) das Schleifwerkzeug (31) zugeordnet ist, und dass das obere Gehäuseteil (36) ortsfest ist, und dass das untere Gehäuseteil (38) um eine vertikale Achse zur Entnahme des von der Schleifspindel (33) freigegebenen Schleifwerkzeuges (31) schwenkbar ist, und dass das Umlenk- und Stromaufteilsegment in dem mittleren Gehäuseteil (37) angeordnet oder dass das Umlenk- und Stromaufteilsegment das mittlere Gehäuseteil (37) bildet

6. Vorrichtung nach Anspruch 5, **dadurch gekennzeichnet, dass** das dem Schleifwerkzeug (31) zugeordnete Gehäuseteil (37) an der der Vakuumquelle (29, 30) zugeordneten Seite angeordnet ist und sich querschnittsmäßig vergrößert.

7. Vorrichtung nach einem oder mehreren der vorstehenden Ansprüche 4-6, **dadurch gekennzeichnet, dass** zwischen den Vakuumerzeuger (29, 30) und der Kühlmftteiabsaugleitung (25, 26) ein Separator (27, 28) zur Ausscheidung der Feststoffpartikel vorgesehen ist, und dass der Querschnitt der Kühlmittelabsaugleitung (25, 26) größer ist, als der Querschnitt der Kühlmittelzuführleitung.

8. Vorrichtung nach einem oder mehreren der vorstehenden Ansprüche 4-7, **dadurch gekennzeichnet, dass** die Vorrichtung ein ortsfestes Portal für zumindest den Horizontalförderers (18, 19), einer mittig und unterhalb der Durchlaufebene der Glasplatten liegenden Stützschiene (41), die beiden die Schleifwerkzeuge (31) aufnehmenden Schleifaggregate (21, 22) und einen Stelltrieb für den Horizontalförderer (18, 19) aufweist.

9. Vorrichtung nach einem oder mehreren der vorstehenden Ansprüche 4-8, **dadurch gekennzeichnet, dass** der Horizontalförderer aus zwei im Abstand zur zugeordneten Kante der Glasplatte stehenden, an mindestens eine Vakuumquelle angeschlossenen Saugbandförderer (18, 19) aufweist, und dass mittels eines Stelltriebes mindestens ein Saugbandförderer (18, 19) und mindestens ein Schleifaggregat (21, 22) parallel und im Abstand verstellbar ist.

10. Vorrichtung nach einem oder mehreren der vorstehenden Ansprüche 4-9, **dadurch gekennzeichnet, dass** ein Stellantrieb zur Verstellung der Stützschiene (41) quer dazu wirkend ist, und aus zwei beabstandeten Verstellriemen (42, 43) besteht

11. Vorrichtung nach einem oder mehreren der vorhergehenden Ansprüche 4-10, **dadurch gekennzeichnet, dass** jeder Verstellriemen (42, 43) aus zwei beabstandeten Einzelriemen (44, 45) besteht, dass die Umlenkrollen (16, 17) der Verstellriemen (42, 43) derart unterschiedliche Durchmesser aufweisen, dass die Umlaufgeschwindigkeit des einen Einzelriemens doppelt so groß ist, wie die des anderen Einzelriemens.

12. Vorrichtung nach einem oder mehreren der Ansprüche 4-11, **dadurch gekennzeichnet, dass** jedem Schleifwerkzeug (31) eine Schärfvorrichtung (23, 24) derart zugeordnet ist, dass die Umfangsfläche des Schleifwerkzeuges (31) als glattflächig ansehbar ist.

## Claims

1. Method for grinding the mutually parallel edges of glass boards which can be transported continuously by means of a horizontal conveyor past the mutually opposite and rotationally driveable grinding tools (21, 22), each grinding tool being capable of being acted upon by a coolant stream, and each edge of the glass board being ground by means of a grinding assembly (21, 22) or by means of two grinding assemblies (21, 22) arranged one behind the other, as seen in the run-through direction of the glass boards, **characterized in that** the coolant stream is directed by a deflecting and stream-dividing element such that it is directed onto the grinding tool (31) from the side of the glass board, **in that** the coolant stream is divided into a multiplicity of coolant fine streams, and **in that** the coolant is sucked away by means of a suck-away line (25, 26) connected to a vacuum generator (29, 30), the coolant fine streams being directed towards the suck-away line (25, 26), **in that** the height position of each grinding tool (31) is determined by means of a tool measurement device and the diameter of the grinding tool (31) is detected, and **in that** the position of each grinding tool (31) can be set in such a way that at least the position of the grinding tools (31) is calibrated in relation to the assigned edge of the glass board running through and the corners of the glass board are ground into a chamfer.

2. Method according to Claim 1, **characterized in that** the coolant suck-away flow is intensive in such a way that the centrifugal force of the grinding tool (31) during the grinding operation is overcome so that a free space for air is formed.

3. Method according to Claim 1, **characterized in that** the grinding tool (31) is converted into the desired state by means of a sharpening device (23, 24) assigned to the grinding tool (31).

4. Device for grinding the mutually parallel edges of glass boards, in particular for carrying out the method according to Claim 1, which is equipped with a horizontal conveyor (18, 19) transporting the glass boards and the mutually opposite grinding tools (31) rotationally driveable in each case by a drive (21, 22), and which is equipped with a coolant supply line for cooling each grinding tool (31), **characterized in that** the device is equipped on each side of the glass board edge to be ground with a grinding assembly (21, 22) or with two grinding assemblies (21, 22) which are arranged one behind the other, as seen in the run-through direction of the glass boards, and which are equipped with a rotationally drivable grinding tool (31), **in that** each grinding tool (31) is assigned a lateral coolant supply line and a coolant suck-away line (25, 26) arranged at a distance from the latter, and **in that** the coolant stream supplied can be diverted and divided by a deflecting and stream-dividing segment (37), from the side of the glass board, in the direction of the grinding tool (31).

5. Device according to Claim 4, **characterized in that** each grinding tool (31) is fixed on the rotationally driveable grinding spindle (33) by means of a tension device (32), and **in that** each grinding tool (31) is arranged in a multi-part housing (36, 37, 38), the individual housing parts (36, 37, 38) being arranged one above the other, and **in that** preferably three housing parts (36, 37, 38) are arranged one above the other, and **in that** the middle housing (37) is assigned the grinding tool (31), and **in that** the upper housing part (36) is fixed in place, and **in that** the lower housing part (38) can be pivoted about a vertical axis for the removal of the grinding tool (31) released from the grinding spindle (33), and **in that** the deflecting and stream-dividing segment is arranged in the middle housing part (37), or **in that** the deflecting and stream-dividing segment forms the middle housing part (37).

6. Device according to Claim 5, **characterized in that** the housing part (37) assigned to the grinding tool (31) is arranged on the side assigned to the vacuum source (29, 30) and increased in cross section.

7. Device according to one or more of the preceding Claims 4 - 6, **characterized in that** a separator (27, 28) for separating the solid particles is provided between the vacuum generator (29, 30) and the coolant suck-away line (25, 26), and **in that** the cross section of the coolant suck-away line (25, 26) is larger than the cross section of the coolant supply line.

8. Device according to one or more of the preceding Claims 4 - 7, **characterized in that** the device has a fixed gantry for at least the horizontal conveyor (18, 19) of a supporting rail (41) lying centrally and beneath the run-through plane of the glass boards, the two grinding assemblies (21, 22) receiving the grinding tools (31), and an actuating drive for the horizontal conveyor (18, 19).

9. Device according to one or more of the preceding Claims 4 - 8, **characterized in that** the horizontal conveyor consists of two suction-belt conveyors (18, 19) standing at a distance from the assigned edge of the glass board and connected to at least one vacuum source, and **in that** at least one suction-belt conveyor (18, 19) and at least one grinding assembly (21, 22) can be adjusted in parallel and in distance by means of an actuating drive.

10. Device according to one or more of the preceding Claims 4 - 9, **characterized in that** an actuating drive for adjusting the supporting rail (41) is active transversely thereto and consists of two spaced-apart adjusting straps (42, 43).

11. Device according to one or more of the preceding Claims 4 - 10, **characterized in that** each adjusting strap (42, 43) consists of two spaced-apart individual straps (44, 45), **in that** the deflecting rollers (16, 17) of the adjusting straps (42, 43) have different diameters in such a way that the rotational speed of one individual strap is twice that of the other individual strap.

12. Device according to one or more of Claims 4 - 11, **characterized in that** each grinding tool (31) is assigned a sharpening device (23, 24) in such a way that the circumferential surface of the grinding tool (31) can be considered as smooth-surfaced.

## Revendications

1. Procédé pour le doucissage des arêtes, parallèles l'une à l'autre, de plaques de verre qui peuvent être transportées en continu, à l'aide d'un transporteur horizontal, devant des outils abrasifs (21, 22), opposés l'un à l'autre et pouvant être entraînés en rotation, chaque outil abrasif pouvant être alimenté par un courant de fluide de refroidissement, et chaque arrête de la plaque de verre subissant un doucissage à l'aide d'un équipement de doucissage (21, 22) ou de deux équipements de doucissage (21, 22) disposés l'un derrière l'autre quand on regarde dans la direction de passage des plaques de verre, **caractérisé en ce que** le courant de fluide de refroidissement est renvoyé par un élément de renvoi et de partage du courant, de telle sorte que cet élément soit dirigé du côté de la plaque de verre vers l'outil de doucissage (31), que le courant de fluide de refroidissement est partagé en un grand nombre de courants fins de fluide de refroidissement, et que le fluide de refroidissement est aspiré à l'aide d'une conduite d'aspiration (25, 26), raccordée à un générateur de vide (29, 30), auquel cas les courants fins de fluide de refroidissement sont dirigés dans la direction de la conduite d'aspiration (25, 26) ; que, à l'aide d'un dispositif de mesure de l'outil, la position de chaque outil abrasif (31) est déterminée en hauteur, et le diamètre de l'outil abrasif (31) est déterminé, et que la position de chaque outil abrasif (31) peut être ajustée de telle sorte qu'au moins la position des outils abrasifs (31) soit étalonnée par rapport à l'arrête correspondante de la plaque de verre en cours de déplacement, et les sommets de la plaque de verre sont affûtés en chanfrein.

2. Procédé selon la revendication 1, **caractérisé en ce que** l'écoulement d'aspiration du fluide de refroidissement est intense au point que la force centrifuge de l'outil abrasif (31) est surmontée pendant l'opération de doucissage, de façon à former un espace libre pour de l'air.

3. Procédé selon la revendication 1, **caractérisé en ce que** l'outil abrasif (31) est placé dans son état de consigne à l'aide d'un dispositif d'affûtage (23, 24) affecté à l'outil abrasif (31).

4. Dispositif pour l'adoucissage des arêtes parallèles l'une à l'autre de plaques de verre, en particulier pour la mise en oeuvre du procédé selon la revendication 1, qui est équipé d'un transporteur horizontal (18, 19), destiné à transporter les plaques de verre, et d'outils abrasifs (31), opposés l'un à l'autre, pouvant être entraînés en rotation chacun par un organe d'entraînement (21, 22), et qui est équipé, pour le refroidissement de chaque outil abrasif (31), d'une conduite d'amenée de fluide de refroidissement, **caractérisé en ce que** le dispositif est, sur chaque côté de l'arrête destinée à être adoucie de la plaque de verre, d'un équipement de doucissage (21, 22) ou de deux équipements de doucissage (21, 22), disposés l'un derrière l'autre quand on regarde dans la direction de passage des plaques de verre, équipements qui sont équipés d'un outil abrasif (31) pouvant être entraîné en rotation, qu'à chaque outil abrasif (31) est affectée une conduite latérale d'amenée du fluide de refroidissement, ainsi qu'une conduite d'aspiration du fluide de refroidissement (25, 26), disposée à distance de cette dernière, et que le courant de fluide de refroidissement amené peut être renvoyé ou partagé à l'aide d'un segment (37) de renvoi et de partage du courant, du côté de la plaque de verre dans la direction de l'outil abrasif (31).

5. Dispositif selon la revendication 4, **caractérisé en ce que** chaque outil abrasif (31) est, à l'aide d'un dispositif de serrage (32), fixé sur la broche porte-meule pouvant être entraînée en rotation, et que chaque outil abrasif (31) est disposé dans un carter (36, 37, 38) en plusieurs parties, les différentes parties (36, 37, 38) du carter étant disposées les unes au-dessus des autres, que de préférence trois parties (36, 37, 38) du carter sont disposées l'une au-dessus de l'autre, que l'outil abrasif (31) est affecté au carter central (37), et que la partie supérieure du carter (36) est fixe en position, et que la partie inférieure du carter (38) peut pivoter autour d'un axe vertical, pour permettre le prélèvement de l'outil abrasif (31) dégagé de la broche porte-meule (33), et que le segment de renvoi et de partage du courant est disposé dans la partie centrale du carter (37), ou que le segment de renvoi et de partage du courant forme la partie centrale de carter (37).

6. Dispositif selon la revendication 5, **caractérisé en ce que** la partie de carter (37) affectée à l'outil abrasif (31) est disposée contre la face dirigée vers la source de vide (29, 30), et voit sa section transversale s'agrandir.

7. Dispositif selon l'une des revendications précédentes 4 à 6, **caractérisé en ce qu'**un séparateur (27, 28), destiné à séparer les particules solides, est prévu entre le générateur de vide (29, 30) et la conduite d'aspiration du fluide de refroidissement (25, 26), et que la section transversale de la conduite d'aspiration du fluide de refroidissement (25, 26) est supérieure à la section transversale de la conduite d'amenée du fluide de refroidissement.

8. Dispositif selon l'une ou plusieurs des revendications précédentes 4 à 7, **caractérisé en ce que** le dispositif comprend un portique fixe en position pour au moins le transporteur horizontal (18, 19), un rail de soutènement (41), disposé en position centrale et en dessous du plan de passage des plaques de verre, les deux équipements de doucissage (21, 22) destinés à loger les outils abrasifs (31), et un organe de réglage pour le transporteur horizontal (18, 19).

9. Dispositif selon l'une ou plusieurs des revendications précédentes 4 à 8, **caractérisé en ce que** le transporteur horizontal comprend deux transporteurs à bande aspirante (18, 19), disposés à distance de l'arrête correspondante de la plaque de verre, et raccordés à au moins une source de vide, et que, au moyen d'un organe de réglage, au moins un transporteur à bande aspirante (18, 19) et au moins un équipement de doucissage (21, 22) peuvent être ajustés parallèles l'un à l'autre et à distance l'un de l'autre.

10. Dispositif selon l'une ou plusieurs des revendications précédentes 4 à 9, **caractérisé en ce qu'**un organe de réglage, destiné à ajuster la position du rail de soutènement (41), est opérationnel transversalement à ce dernier, et est constitué de deux courroies de réglage (42, 43) à distance l'une de l'autre.

11. Dispositif selon l'une ou plusieurs des revendications précédentes 4 à 10, **caractérisé en ce que** chaque courroie de réglage (42, 43) est constituée de deux courroies individuelles (44, 45) à distance l'une de l'autre, que les galets de renvoi (16, 17) des courroies de réglage (42, 43) présentent des diamètres différents tels que la vitesse périphérique de l'une des courroies individuelles soit deux fois plus grande que celle de l'autre courroie individuelle.

12. Dispositif selon l'une ou plusieurs des revendications 4 à 11, **caractérisé en ce qu'**à chaque outil abrasif (31) est affecté un dispositif d'affûtage (23, 24), de telle sorte que la surface périphérique de l'outil abrasif (31) puisse être considérée comme ayant une surface lisse.
